# EUROPÄISCHE PATENTSCHRIFT

(11) **EP 3 910 155 B1**
(45) Veröffentlichungstag und Bekanntmachung des Hinweises auf die Patenterteilung: **15.04.2026**
(21) Anmeldenummer: 20174244.2
(22) Anmeldetag: 12.05.2020
(51) Int. Cl.: E06B 9/52

(54) **SCHUTZVORRICHTUNG**
PROTECTION DEVICE
DISPOSITIF DE PROTECTION

(43) Veröffentlichungstag der Anmeldung: 17.11.2021
(73) Patentinhaber: bash-tec GmbH, 57299 Burbach-HolzHausen (DE)
(72) Erfinder:
(74) Vertreter: Feucker, Max Martin

(56) Entgegenhaltungen:
- EP-A2- 2 042 680
- DE-A1- 102015 117 643
- DE-U1- 202004 005 584
- US-B1- 8 146 647

## Beschreibung

Die vorliegende Erfindung betrifft eine Schutzvorrichtung, insbesondere eine Insektenschutzvorrichtung für ein Fenster, umfassend einen Spannrahmen, wobei der Spannrahmen erste Rahmenstreben und quer zu den ersten Rahmenstreben ausgerichtete zweite Rahmenstreben sowie bevorzugt Verbinder umfasst, wobei die Verbinder die Rahmenstreben miteinander verbinden, ferner umfassend ein Netz, Klemmelemente, mit denen das Netz an dem Spannrahmen festgelegt ist und mindestens eine Anbringungsvorrichtung, mittels welcher der Spannrahmen an einem eine Gebäudeöffnung aufweisenden Gebäude anbringbar ist, wobei die Rahmenstreben jeweils mindestens eine sich entlang ihrer Längserstreckung erstreckende Klemmgestaltung aufweisen und die Klemmelemente zur Festlegung des Netzes an der Klemmgestaltung der Rahmenstrebe anbringbar ist.

Aus der auf den Anmelder zurückgehenden EP 3 138 990 B1 ist beispielsweise eine Schutzvorrichtung bekannt, bei der die Rahmenstreben jeweils mindestens eine Außenprofilleiste und eine teleskopierbar in die Außenprofilleiste einschiebbare Innenprofilleiste aufweisen. Die Schutzvorrichtung umfasst zudem eine Adapterprofilleiste, die auf einen (Hilfs-)Vorsprung der Innenprofilleiste in einem über die Außenprofilleiste überstehenden Bereich aufbringbar ist. Durch einen (Haupt-)Vorsprung an der Außenprofilleiste und die Adapterprofilleiste wird somit eine sich über die gesamte Rahmenstrebe erstreckende Außenkontur bereitgestellt, an der mittels einer einzigen Klemmleiste das Netz befestigt werden kann.

Aus der EP 2 484 855 B1 ist eine Insektenschutzvorrichtung für ein Fenster bekannt, gemäß der ein als Einhängeelement ausgebildetes Anbringungselement an einem zwischen zwei Rahmenstreben angeordneten (Eck-)Verbinder befestigt ist. Die Anordnung des Einhängeelements am Eckverbinder der Schutzvorrichtung ist mit dem Nachteil verbunden, dass eine Überlappung des Spannrahmens mit dem Blendrahmen eines Fensters nicht immer sichergestellt werden kann. Dies liegt daran, dass durch die Anordnung des Einhängeelements in dem in horizontaler und vertikaler Richtung äußeren Eckbereich des Spannrahmens nur eine relativ geringe, in horizontaler und vertikaler Richtung außen zu dem Einhängeelement angeordnete Fläche des Spannrahmens zur Überlappung mit dem Blendrahmen zur Verfügung steht, zumal das Einhängeelement den Blendrahmen hintergreifen muss.

Ein ähnlicher Nachteil ist mit Einhängeelementen verbunden, die in einer vertikalen Rahmenstrebe der Schutzvorrichtung angeordnet und gegebenenfalls entlang der vertikalen Rahmenstrebe verschiebbar sind, sodass in horizontaler Richtung außen neben den Einhängeelementen nur eine geringe Fläche zur Verfügung steht, die mit einem Blendrahmen eines Fensters in Überlappung gebracht werden kann. Eine solche Schutzvorrichtung ist beispielsweise aus DE 10 2011 011 113 A1 bekannt.

Es ist zudem beispielsweise aus DE 10 2010 049 782 A1 bekannt, Anbringungselemente einer Schutzvorrichtung in Hinterschnittgestaltungen einer Profilleiste einer Rahmenstrebe einzuschieben, wozu die Anbringungselemente eine Art Nutenstein aufweisen, der von einer Stirnfläche in die Profilleiste eingeschoben werden muss. Hieran ist nachteilig, dass die Anbringungselemente bereits vor der Montage der Eckverbinder an den Profilleisten in die Profilleisten eingeschoben werden müssen, sodass unter Umständen eine exakte Ausrichtung der Anbringungselemente an den Profilleisten nachträglich nicht möglich ist, oder dass zusätzliche Sicherungsmittel zur Festlegung der Anbringungselemente in den Profilleisten vorgesehen sein müssen.

Aus EP 1 457 638 A1 ist zudem bekannt, dass ein als Halteklaue bezeichnetes Anbringungselement unmittelbar in die Profilleiste eingesteckt werden kann. Die Profilleiste weist hierzu eine separate Nut mit Verzahnungen auf, die mit Verzahnungen an der Halteklaue korrespondieren. Bei einer solchen speziellen Konstruktion ist die separate Nut mit den Verzahnungen bereits bei der Auslegung der Profilleiste zu beachten, sodass die Halteklaue nicht mit anderen Profilleisten kombinierbar ist.

Aus US 8,146,647 B1 ist eine Schutzvorrichtung bekannt, bei der das Netz temporär mittels in eine Nut der Rahmenstreben einklipsbaren Klipselementen an dem Rahmen gehalten wird, bevor eine permanente Fixierung des Netzes mittels eines Keders erfolgt. Eine Schutzvorrichtung mit den Merkmalen des Oberbegriffs des Anspruchs 1 ist aus DE 20 2004 005 584 U1 bekannt.

Aufgabe der vorliegenden Erfindung ist es daher, die mit Bezug zum Stand der Technik geschilderten Nachteile zu beseitigen und insbesondere eine Schutzvorrichtung anzugeben, bei der die Anbringungsvorrichtung eine größere Überlappung des Spannrahmens mit dem Blendrahmen ermöglicht und bei der die Anbringungsvorrichtung einfach montierbar ist.

Gelöst wird die Aufgabe durch eine Schutzvorrichtung mit den Merkmalen des unabhängigen Anspruchs. Vorteilhafte Weiterbildungen der Schutzvorrichtung sind in den abhängigen Ansprüchen und in der Beschreibung angegeben, wobei einzelne Merkmale der vorteilhaften Weiterbildungen in technisch sinnvoller Weise miteinander kombinierbar sind.

Gelöst wird die Aufgabe insbesondere durch eine Schutzvorrichtung mit den eingangs genannten Merkmalen, deren Anbringungsvorrichtung ein Befestigungselement umfasst, das an die Klemmgestaltung anklipsbar ist.

Die Erfindung sieht in ihrem Grundgedanken also vor, dass die Anbringungsvorrichtung an dem Spannrahmen befestigt werden kann, nachdem dieser bereits zusammengebaut ist, wobei die Anbringungsvorrichtung an einer beliebigen Stelle entlang der Klemmgestaltung angebracht werden kann. Hierzu wird die Anbringungsvorrichtung in etwa orthogonal zu der von dem Spannrahmen aufgespannten Ebene auf oder in die Klemmgestaltung gedrückt, wobei das Befestigungselement elastisch verformt wird und am Ende des Anklipsvorgangs elastisch zurückfedert und so zumindest einen Abschnitt der Klemmgestaltung hintergreift. Nach dem Andrückvorgang ist das Befestigungselement der Anbringungsvorrichtung also mit der Klemmgestaltung verrastet.

Die Rahmenstreben weisen als Teil der Klemmgestaltung entweder einen sich entlang ihrer Erstreckungsrichtung ausgebildeten Kanal oder einen sich entlang ihrer Erstreckungsrichtung ausgebildeten Vorsprung auf. Der Vorsprung weist hierzu insbesondere einen Kopfbereich auf, der über eine Art Steg einteilig mit der übrigen Rahmenstrebe verbunden ist, wobei der Kopfbereich im Querschnitt quer zu der Längserstreckung eine größere Breite als der Steg aufweist. Der Kanal weist insbesondere einen sich entlang der Erstreckungsrichtung der Rahmenstrebe erstreckenden Spalt auf, wobei ein unterhalb des Spalts ausgebildeter Kanalabschnitt breiter ist als der Spalt.

Über Eck benachbarte Rahmenstreben können insbesondere über sogenannte Eckverbinder miteinander verbunden sein, wobei die Eckverbinder zwei insbesondere orthogonal zueinander ausgerichtet Schenkel aufweisen, die in die Rahmenstreben eingesteckt sind. Alternativ könnten benachbarte erste und zweite Rahmenstreben auch miteinander verschweißt oder mittels anderer geeigneter Mittel miteinander verbunden sein.

Prinzipiell kann jede Rahmenstrebe aus genau einer den Kanal oder den Vorsprung aufweisenden Profilleiste bestehen. In diesem Fall kann die Größe des Spannrahmens von einem Benutzer durch Kürzen der Profilleisten angepasst werden.

Um den Spannrahmen einfacher in seiner Größe verändern zu können, kann vorgesehen sein, dass die Rahmenstreben jeweils mindestens eine Außenprofilleiste und mindestens eine teleskopierbar mit einer Einschubtiefe in die Außenprofilleiste eingeschobene Innenprofilleiste aufweisen. Der Benutzer kann dann durch Teleskopieren die Größe des Spannrahmens festlegen.

Auch in diesem Fall weisen sowohl die Außenprofilleiste als auch die Innenprofilleiste einen Kanal oder einen Vorsprung als Bestandteil der Klemmgestaltung auf. Damit in diesem Fall eine sich über die gesamte Rahmenstrebe erstreckende einheitliche Kontur der Klemmgestaltung vorgegeben ist, kann vorgesehen sein, dass die Klemmgestaltung eine Adapterprofilleiste umfasst, die an der Innenprofilleiste angebracht ist, wobei eine Kontur der Adapterprofilleiste gemeinsam mit einer einteilig an der Außenprofilleiste ausgebildeten Kontur des Kanals oder des Vorsprungs eine durchgehende Klemmkontur ausbildet. Die Adapterprofilleiste kann also entweder in dem Kanal oder auf dem Vorsprung der Innenprofilleiste angebracht werden. Hierzu ist die Adapterprofilleiste insbesondere quer zu der von dem Spannrahmen aufgespannten Ebene in den Kanal der Innenprofilleiste oder auf den Vorsprung der Innenprofilleiste aufklipsbar.

Die Querschnittskontur der Adapterprofilleiste entspricht also teilweise der Querschnittskontur des Außenprofilleistenkanals oder des Außenprofilleistenvorsprungs. Die so angebrachte Adapterprofilleiste verhindert im montierten Zustand auch ein Einschieben der Innenprofilleiste in die Außenprofilleiste, sodass die Gesamtlänge der Rahmenstrebe durch die Adapterprofilleiste vorgegeben werden kann.

Somit kann das Netz mit einem einzigen Klemmelement pro Rahmenstrebe an der Rahmenstrebe befestigt werden, indem das Klemmelement auf die Klemmkontur quer zu der von der Rahmenstrebe aufgespannten Ebene aufgedrückt/geklipst wird, wobei sich das Netz mit seinem festzulegenden Abschnitt zwischen dem Klemmelement und der Klemmkontur befindet.

Das Befestigungselement der Anbringungsvorrichtung kann beispielsweise in den Kanal oder auf den Vorsprung der Rahmenstrebe geklipst werden. Wenn die Rahmenstrebe eine Außenprofilleiste und eine Innenprofilleiste umfasst, kann das Befestigungselement auf den Vorsprung oder in den Kanal der Außenprofilleiste und/oder auf den Vorsprung oder in den Kanal der Innenprofilleiste geklipst werden. Es ist aber auch möglich, dass das Befestigungselement auf die Adapterprofilleiste geklipst wird.

In einer Ausführungsform wird vorgeschlagen, dass eine Stirnfläche des Befestigungselements und insbesondere die Stirnfläche eines Anklipsabschnitts des Befestigungselements mit einer Stirnfläche der Adapterprofilleiste in Anlage ist, wobei der Anklipsabschnitt eine der Adapterprofilleiste entsprechende Kontur aufweist. In diesem Fall kann das Klemmelement auf den Anklipsabschnitt des Befestigungselements zur Festlegung des Netzes aufgeklipst werden.

In einer alternativen Ausführungsform kann aber auch vorgesehen sein, dass das Befestigungselement abschnittsweise die Funktion des Klemmelements übernimmt. In diesem Fall liegt eine Stirnseite des Befestigungselements und insbesondere eine Stirnseite des Anklipsabschnitts des Befestigungselements an dem Klemmelement für die entsprechende Rahmenstrebe an.

Die Anbringungsvorrichtung kann also höchst flexibel an die Klemmgestaltung der Rahmenstreben angepasst sein.

Während es prinzipiell möglich ist, dass die Anbringungsvorrichtung einteilig ausgebildet ist und somit neben mindestens einem Anklipsabschnitt beispielsweise ein Einhängeelement als weiteren Bestandteil des Befestigungselements ausbildet. Bevorzugt ist jedoch, dass die Anbringungsvorrichtung mehrteilig und insbesondere zweiteilig ist, wobei die Anbringungsvorrichtung neben dem an die Klemmgestaltung anklipsbaren Befestigungselement ein separates Anbringungselement umfasst, welches mit dem Befestigungselement verbindbar ist. Das Anbringungselement kann beispielsweise als hakenförmiges, insbesondere L-förmiges Einhängeelement ausgebildet sein, mit dem der Spannrahmen an einen Blendrahmen eines Fensters eingehängt werden kann. Bei Ausbildung der Schutzvorrichtung als eine Insektenschutztür kann das Anbringungselement aber auch als Band eines Scharniers ausgebildet sein.

Zur Verbindung des Befestigungselements mit dem Anbringungselement kann das Befestigungselement eine Aufnahme für das Anbringungselement aufweisen. Die Aufnahme ist insbesondere so ausgebildet, dass das Anbringungselement in einer Einsteckrichtung in die Aufnahme einsteckbar ist und entgegen der Einsteckrichtung fixiert ist, wie dies beispielsweise von Kabelbindern bekannt ist. Die Aufnahme kann hierbei einen elastisch auslenkbaren Haken aufweisen, der das Anbringungselement entgegen der Einsteckrichtung fixiert. Zum Lösen des Anbringungselements kann der elastisch auslenkbare Haken manuell ausgelenkt werden.

In einer Ausführungsform ist die Aufnahme dabei ausgehend von dem Anklipsabschnitt zum Rahmeninneren versetzt, sodass die Aufnahme mit der von dem Spannrahmen aufgespannten Öffnung überlappt. In diesem Fall ist zum einen ein längerer Einsteckweg möglich und zum anderen kann der Spannrahmen den Blendrahmen mit einem größeren Abschnitt überlappen. Alternativ kann vorgesehen sein, dass die Aufnahme so zu dem Anklipsabschnitt versetzt ist, dass das Anbringungselement auf den Anklipsabschnitt zu bewegt wird, wenn es in die Aufnahme eingesteckt wird.

Die Aufnahme ist insbesondere orthogonal zu einer von dem Spannrahmen aufgespannten Öffnung ausgerichtet. Die Einsteckrichtung für das Anbringungselement ist also ebenfalls orthogonal zu der von dem Spannrahmen aufgespannten Ebene ausgerichtet.

Das Befestigungselement weist mindestens einen ersten Anklipsabschnitt auf, mit dem das Befestigungselement durch Anklipsen an einer Rahmenstrebe befestigt werden kann.

Der Anklipsabschnitt erstreckt sich dabei insbesondere leistenförmig entlang der Rahmenstrebe, wobei der Anklipsabschnitt im Querschnitt einen veränderbaren Kopfbereich aufweist, welcher während des Anklipsens elastisch verformt oder ausgelenkt wird. Der Anklipsabschnitt ist im Querschnitt insbesondere omegaförmig (Ω) gestaltet, weist also im Querschnitt im Bodenbereich zwei flache Schenkel auf, die über einen bogenförmigen Abschnitt miteinander verbunden sind. Zumindest einer dieser Schenkel wird beim Anklipsen durch elastisches Verformen des Bogenbereichs elastisch ausgelenkt. Ein solcher Anklipsabschnitt kann bei entsprechender Gestaltung sowohl auf einen Vorsprung als auch in einen Kanal auf- oder eingeklipst werden.

In einer Ausführungsform weist das Befestigungselement genau einen einzigen, sich linear erstreckenden Anklipsabschnitt auf, mit dem das Befestigungselement an einer Rahmenstrebe befestigt werden kann. Der leistenförmige Abschnitt erstreckt sich dabei über höchstens 10% der Länge der Rahmenstrebe.

In einer alternativen Ausführungsform kann vorgesehen sein, dass das Befestigungselement einen ersten, sich linear erstreckenden Anklipsabschnitt und einen zweiten, sich zu dem ersten Anklipsabschnitt orthogonal erstreckenden zweiten Anklipsabschnitt aufweist, sodass das Befestigungselement in einem Eckbereich des Spannrahmens sowohl an eine ersten Rahmenstrebe als auch an eine dazu benachbarte zweite Rahmenstrebe anbringbar ist.

In diesem Zusammenhang kann insbesondere vorgesehen sein, dass der erste Anklipsabschnitt über einen Filmscharnier mit dem zweiten Anklipsabschnitt verbunden ist. Das Befestigungselement kann also zunächst mit dem ersten Anklipsabschnitt an beispielsweise einen Vorsprung einer ersten Rahmenstrebe angebracht werden, wobei dieser Anklipsabschnitt bevorzugt in Anlage mit einer Adapterprofilleiste ist. Nachfolgend wird der zweite Anklipsabschnitt zu dem ersten Anklipsabschnitt über das Filmscharnier verschwenkt, sodass der zweite Anklipsabschnitt mit einer Klemmgestaltung der zweiten Rahmenstrebe verklipst wird. Hierbei kann die Gestaltung des zweiten Anklipsabschnitts eine andere sein als die Gestaltung des ersten Anklipsabschnitts, sodass beispielsweise der zweite Anklipsabschnitt auf einen Vorsprung der zweiten Rahmenstrebe aufklipsbar ist. Ein solches Befestigungselement ist noch stabiler an dem Spannrahmen befestigt.

Das Netz ist insbesondere ein Insektenschutznetz, kann aber auch als Pollenschutznetz oder eine andere gitterartige Struktur ausgebildet sein.

Das Klemmelement kann beispielsweise als Keder oder als aus Kunststoff bestehende Klemmleiste ausgebildet sein.

Die Erfindung sowie das technische Umfeld werden im Folgenden anhand der Figuren beispielhaft erläutert. Es zeigen schematisch
- Figur 1:: eine erste Ausführungsform einer Anbringungsvorrichtung,
- Figur 2:: die Anbringungsvorrichtung gemäß Figur 1 in einem an einem Rahmen befestigten Zustand,
- Figur 3:: ein Befestigungselement einer zweiten Ausführungsform einer Anbringungsvorrichtung,
- Figur 4:: die zweite Ausführungsform während der Befestigung an einem Spannrahmen und
- Figur 5:: die zweite Ausführungsform in einem an einem Spannrahmen befestigten Zustand.

Die in Figur 1 dargestellte Anbringungsvorrichtung 6 umfasst ein Befestigungselement 6.1 und ein als Einhängeelement ausgebildetes, L-förmiges Anbringungselement 6.2. Das Befestigungselement 6.1 weist einen sich leistenförmig erstreckenden ersten Anklipsabschnitt 6.1bi mit einer omegaförmigen (Ω) Querschnittsgestaltung auf. Mit dem ersten Anklipsabschnitt 6.1bi ist eine Aufnahme 6.1a verbunden, die so ausgebildet ist, dass das Anbringungselement 6.2 in die Aufnahme 6.1a eingesteckt werden kann, wobei das Anbringungselement 6.2 in einer Einsteckrichtung in die Aufnahme 6.1a einsteckbar ist und durch einen elastisch auslenkbaren Haken entgegen der Einsteckrichtung fixiert ist. Zum Lösen des Anbringungselements 6.2 muss also der elastisch auslenkbare Haken manuell ausgelenkt werden. Die Anbringungsvorrichtung 6 kann mit seinem ersten Anklipsabschnitt 6.1bi an einem Spannrahmen 1 angebracht werden.

Der in den Figuren 2, sowie 4 und 5 teilweise dargestellte Spannrahmen 1 weist eine erste Rahmenstrebe 2 und eine zweite Rahmenstrebe 3 auf, wobei die zweite Rahmenstrebe 3 orthogonal zu der ersten Rahmenstrebe 2 ausgerichtet ist. Gemeinsam definieren die erste Rahmenstrebe 2 und die zweite Rahmenstrebe 3 eine Ebene. Der Spannrahmen 1 ist als teleskopierbarer Rahmen ausgebildet, wozu die erste Rahmenstrebe 2 eine Außenprofilleiste 2.2 und eine teleskopierbar in die Außenprofilleiste 2.2 einschiebbare Innenprofilleiste 2.1 umfasst. Die zweite Rahmenstrebe 3 weist ebenfalls eine Außenprofilleiste 3.2 und eine teleskopierbar in die Außenprofilleiste 3.2 einschiebbare Innenprofilleiste 3.1 auf. Die Profilleisten von benachbarten Rahmenstreben 2, 3 sind jeweils über einen als Eckverbinder ausgebildeten Verbinder 4 miteinander verbunden. Der Verbinder 4 weist hierzu nicht sichtbare Schenkel auf, die in die Profilleisten eingesteckt sind.

Die Profilleisten 2.1, 2.2, 3.1 und 3.2 weisen jeweils sich entlang ihrer Erstreckungsrichtung erstreckende Vorsprünge als Teil einer Klemmgestaltung 7 auf. Auf die Vorsprünge der Innenprofilleisten 2.1 und 3.1 ist als Bestandteil der Klemmgestaltung 7 eine Adapterprofilleiste 9 aufgesteckt, deren äußere Kontur mit der äußeren Kontur der Vorsprünge der Außenprofilleisten 2.2 und 3.2 übereinstimmt.

Zur Festlegung eines in den Figuren nicht dargestellten Netzes wird ein als Klemmleiste ausgebildetes Klemmelement 5 auf die von den Vorsprüngen der Außenprofilleisten 2.2 und 3.2 und der Adapterprofilleiste 9 ausgebildeten Kontur der Klemmgestaltung 7 aufgesteckt.

Bei dem in Figur 2 dargestellten Ausführungsbeispiel ist der erste Anklipsabschnitt 6.1bi der Anbringungsvorrichtung 6 auf den Vorsprung der Innenprofilleiste 2.1 aufgeklipst, wobei beidseitig eine Adapterprofilleiste 9 ebenfalls auf den Vorsprung der Innenprofilleiste 2.1 aufgeklipst ist. Die Klemmleiste 5 ist sodann auf die beiden Adapterprofilleisten 9 und den ersten Anklipsabschnitt 6.1bi zur Fixierung des nicht dargestellten Netzes aufgeklipst. Der so mit mehreren Anbringungsvorrichtungen 6 bestückte Rahmen kann mittels der als Einhängeelemente ausgebildeten Anbringungselemente 6.2 an einem Blendrahmen eines Fensters befestigt werden.

Die in Figur 3 dargestellte Ausführungsform des Befestigungselements 6.1 unterscheidet sich von dem in Figur 1 dargestellten Befestigungselement darin, dass dieses neben dem ersten Anklipsabschnitt 6.1bi einen zweiten Anklipsabschnitt 6.1bii aufweist, der die Aufnahme 6.1a trägt. Der zweite Anklipsabschnitt 6.1bii ist über ein Filmscharnier 7 mit dem ersten Anklipsabschnitt 6.1bi verbunden.

Wie aus Figur 4 hervorgeht, wird das Befestigungselement 6.1 zunächst mit dem ersten Anklipsabschnitt 6.1bi auf einen Vorsprung der Innenprofilleiste 3.1 aufgeklipst, wobei auf dem Vorsprung auch eine Adapterprofilleiste 9 aufgeklipst ist. Anschließend wird der zweite Anklipsabschnitt 6.1bii auf den Vorsprung der Außenprofilleiste 2.2 aufgeklipst.

Aus Figur 5 ist sodann zu erkennen, dass auf die auf den Vorsprung der Innenprofilleiste 3.1 aufgeklipste Adapterprofilleiste 9 eine Klemmleiste 5 aufgeklipst wurde, die mit dem Befestigungselement 6.1 fluchtet, während eine weitere Klemmleiste 5 unmittelbar auf den Vorsprung der Außenprofilleiste 2.2 aufgeklipst ist, welche wiederum mit dem Befestigungselement 6.1 fluchtet. Die Aufnahme 6.1a ist somit im Eckbereich des Spannrahmens 1 in Richtung der durch den Spannrahmen 1 aufgespannte Öffnung versetzt, sodass sowohl in horizontaler als auch in vertikaler Richtung eine große Überlappung des Spannrahmens 1 mit dem Blendrahmen eines Fensters ermöglicht ist, wenn der Spannrahmen 1 mittels des als Einhängeelement ausgebildeten Anbringungselement 6.2 an einem Fenster angebracht wird.

### Bezugszeichenliste

- 1: Spannrahmen
- 2: erste Rahmenstrebe
- 2.1: Innenprofilleiste
- 2.2: Außenprofilleiste
- 3: zweite Rahmenstrebe
- 3.1: Innenprofilleiste
- 3.2: Außenprofilleiste
- 4: Verbinder
- 5: Klemmelement
- 6: Anbringungsvorrichtung
- 6.1: Befestigungselement
- 6.1a: Aufnahme
- 6.1bi: erster Anklipsabschnitt
- 6.1bii: zweiter Anklipsabschnitt
- 6.2: Anbringungselement
- 7: Klemmgestaltung
- 8: Filmscharnier
- 9: Adapterprofilleiste

## Patentansprüche

1. Schutzvorrichtung, umfassend
- einen Spannrahmen (1), wobei der Spannrahmen (1) erste Rahmenstreben (2) und quer zu den ersten Rahmenstreben (2) ausgerichtete zweite Rahmenstreben (3) umfasst,
- ein Netz,
- Klemmelemente (5), mit denen das Netz an dem Spannrahmen (1) festgelegt ist und
- mindestens eine Anbringungsvorrichtung (6), mittels welcher der Spannrahmen (1) an einem eine Gebäudeöffnung aufweisenden Gebäude anbringbar ist,
wobei die Rahmenstreben (2, 3) jeweils mindestens eine sich entlang ihrer Längserstreckung erstreckende Klemmgestaltung (7) aufweisen und die Klemmelemente (5) zur Festlegung des Netzes an der Klemmgestaltung (7) der Rahmenstrebe (2, 3) anbringbar ist, wobei die Anbringungsvorrichtung (6) ein Befestigungselement (6.1) umfasst, das an die Klemmgestaltung (7) anklipsbar ist, sowie ein als hakenförmiges Einhängeelement ausgebildetes Anbringungselement (6.2), mit dem der Spannrahmen (1) an einen Blendrahmen eines Fensters einhängbar ist, **dadurch gekennzeichnet, dass**
die Klemmgestaltung (7) der Rahmenstreben einen Vorsprung (7.1) aufweist, auf welchen das Befestigungselement (6.1) aufklipsbar ist.

2. Schutzvorrichtung nach Anspruch 1, wobei das Befestigungselement (6.1) eine Aufnahme (6.1a) für das Anbringungselement (6.2) aufweist.

3. Schutzvorrichtung nach Anspruch 2, wobei die Aufnahme (6.1a) so ausgebildet ist, dass das Anbringungselement (6.2) in eine Einsteckrichtung in die Aufnahme (6.1a) einsteckbar ist und entgegen der Einsteckrichtung fixiert ist.

4. Schutzvorrichtung nach Anspruch 2 oder 3, wobei die Aufnahme (6.1a) orthogonal zu einer von dem Spannrahmen (1) aufgespannten Öffnung ausgerichtet ist.

5. Schutzvorrichtung nach einem der vorhergehenden Ansprüche, wobei das Befestigungselement (6.1) mindestens einen ersten Anklipsabschnitt (6.1bi) zur Befestigung an wenigstens einer Rahmenstrebe (2, 3) aufweist.

6. Schutzvorrichtung nach Anspruch 5, wobei sich der Anklipsabschnitt (6.1bi) leistenförmig entlang der Rahmenstrebe (2, 3) erstreckt und wobei der Anklipsabschnitt (6.1bi) im Querschnitt einen beim Anklipsen elastisch veränderbaren Kopfbereich aufweist.

7. Schutzvorrichtung nach einem der Ansprüche 5 oder 6, wobei das Befestigungselement (6.1) einen einzigen, sich linear erstreckenden Anklipsabschnitt (6.1bi) zur Befestigung an einer Rahmenstrebe (2, 3) aufweist.

8. Schutzvorrichtung nach einem der Ansprüche 5 oder 6, wobei das Befestigungselement (6.1) einen ersten Anklipsabschnitt (6.1bi) und einen dazu orthogonal ausgerichteten zweiten Anklipsabschnitt (6.1bii) aufweist, so dass das Befestigungselement (6.1) in einem Eckbereich des Spannrahmens (1) sowohl an einer ersten Rahmenstrebe (2) als auch an einer zweiten Rahmenstrebe (3) anbringbar ist.

9. Schutzvorrichtung nach Anspruch 8, wobei der erste Anklipsabschnitt (6.1bi) über einen Filmscharnier (8) mit dem zweiten Anklipsabschnitt (6.1bii) verbunden ist.

10. Schutzvorrichtung nach einem der vorhergehenden Ansprüche, wobei die Rahmenstreben (2, 3) jeweils mindestens eine Außenprofilleiste (2.2, 3.2) und mindestens eine teleskopierbar mit einer Einschubtiefe in die Außenprofilleiste(n) (2.2, 3.2) eingeschobene Innenprofilleiste (2.1, 3.1) aufweisen.

11. Schutzvorrichtung nach Anspruch 10, wobei die Klemmgestaltung (7) eine Adapterprofilleiste (9) umfasst, die an der Innenprofilleiste (2.1, 3.1) angebracht ist, wobei eine Kontur der Adapterprofilleiste (9) gemeinsam mit einer einteilig an der Außenprofilleiste (2.2, 3.2) ausgebildeten Kontur eine durchgehende Klemmkontur ausbildet.

## Claims

1. A protection device, comprising
- a tensioning frame (1), wherein the tensioning frame (1) comprises first frame struts (2) and second frame struts (3) which are oriented transversely to the first frame struts (2),
- a net,
- clamping elements (5), the net being secured thereby to the tensioning frame (1) and
- at least one attachment device (6), the tensioning frame (1) being able to be attached thereby to a building having a building opening,
wherein the frame struts (2, 3) have in each case at least one clamping structure (7) extending along the longitudinal extent thereof and the clamping elements (5) can be attached to the clamping structure (7) of the frame strut (2, 3) for securing the net, wherein the attachment device (6) comprises a fastening element (6.1) which can be clipped onto the clamping structure (7) and an attachment element (6.2) which is configured as a hook-shaped suspension element, the tensioning frame (1) being able to be suspended thereby on a frame of a window, **characterised in that** the clamping structure (7) of the frame struts has a projection (7.1), the fastening element (6.1) being able to be clipped thereon.

2. The protection device according to Claim 1, wherein the fastening element (6.1) has a receiver (6.1a) for the attachment element (6.2).

3. The protection device according to Claim 2, wherein the receiver (6.1a) is configured such that the attachment element (6.2) can be inserted into the receiver (6.1a) in an insertion direction and is fixed counter to the insertion direction.

4. The protection device according to Claim 2 or 3, wherein the receiver (6.1a) is oriented at right-angles to an opening spanned by the tensioning frame (1).

5. The protection device according to one of the preceding claims, wherein the fastening element (6.1) has at least one first clip-on portion (6.1bi) for fastening to at least one frame strut (2, 3).

6. The protection device according to Claim 5, wherein the clip-on portion (6.1bi) extends in a strip-shaped manner along the frame strut (2, 3) and wherein the clip-on portion (6.1bi) in cross section has a top region which can be altered in a resilient manner when clipped on.

7. The protection device according to one of Claims 5 or 6, wherein the fastening element (6.1) has a single clip-on portion (6.1bi) extending in a linear manner for fastening to a frame strut (2, 3).

8. The protection device according to one of Claims 5 or 6, wherein the fastening element (6.1) has a first clip-on portion (6.1bi) and a second clip-on portion (6.1bii) which is oriented at right-angles thereto, so that the fastening element (6.1) can be attached in a corner region of the tensioning frame (1) both to a first frame strut (2) and to a second frame strut (3).

9. The protection device according to Claim 8, wherein the first clip-on portion (6.1bi) is connected to the second clip-on portion (6.1bii) via a film hinge (8).

10. The protection device according to one of the preceding claims, wherein the frame struts (2, 3) have in each case at least one outer profile strip (2.2, 3.2) and at least one inner profile strip (2.1, 3.1) which is inserted in a telescopic manner into the outer profile strip(s) (2.2, 3.2) to an insertion depth (2.1, 3.1).

11. The protection device according to Claim 10, wherein the clamping structure (7) comprises an adapter profile strip (9) which is attached to the inner profile strip (2.1, 3.1), wherein a contour of the adapter profile strip (9), together with a contour which is configured in one piece on the outer profile strip (2.2, 3.2), forms a continuous clamping contour.

## Revendications

1. Dispositif de protection, comprenant
- un cadre de serrage (1), sachant que le cadre de serrage (1) comprend un premier tirant de cadre (2) et un deuxième tirant de cadre (3) orienté transversalement au premier tirant de cadre (2),
- un filet,
- des éléments de serrage (5) avec lesquels le filet est mis en place sur le cadre de serrage (1),
- au moins un dispositif de montage (6) au moyen duquel le cadre de serrage (1) peut être monté sur un bâtiment comportant une ouverture de bâtiment,
sachant que les tirants de cadre (2, 3) comportent respectivement au moins une structure de serrage (7) s'étendant le long de leur extension longitudinale et les éléments de serrage (5) peuvent être montés sur la structure de serrage (7) du tirant de cadre (2, 3) pour la mise en place du filet, sachant que le dispositif de montage (6) comprend un élément de fixation (6.1), qui peut être clipsé sur la structure de serrage (7) ainsi qu'un élément de montage (6.2) constitué sous la forme d'un élément d'accrochage en forme de crochet avec lequel le cadre de serrage (1) peut être accroché à un cadre dormant d'une fenêtre, **caractérisé en ce que**
la structure de serrage (7) des tirants de cadre comporte une saillie (7.1) sur laquelle l'élément de fixation (6.1) peut être clipsé.

2. Dispositif de protection selon la revendication 1, sachant que l'élément de fixation (6.1) comporte un logement (6.1a) pour l'élément de montage (6.2).

3. Dispositif de protection selon la revendication 2, sachant que le logement (6.1a) est constitué de telle sorte que l'élément de montage (6.2) peut être emboîté dans le logement (6.1a) dans une direction d'emboîtement et est fixé à l'opposé de la direction d'emboîtement.

4. Dispositif de protection selon la revendication 2 ou 3, sachant que le logement (6.1a) est orienté de façon orthogonale par rapport à une ouverture tendue par le cadre de serrage (1).

5. Dispositif de protection selon l'une quelconque des revendications précédentes, sachant que l'élément de fixation (6.1) comporte au moins une première section de clipsage (6.1bi) pour la fixation sur au moins un tirant de cadre (2, 3).

6. Dispositif de protection selon la revendication 5, sachant que la section de clipsage (6.1bi) s'étend en forme de listeau le long du tirant de cadre (2, 3) et sachant que la section de clipsage (6.1bi) comporte en section une zone de tête élastiquement modifiable lors du clipsage.

7. Dispositif de protection selon l'une quelconque des revendications 5 ou 6, sachant que l'élément de fixation (6.1) comporte une section de clipsage (6.1bi) unique, s'étendant de façon linéaire pour la fixation à un tirant de cadre (2, 3).

8. Dispositif de protection selon l'une quelconque des revendications 5 ou 6, sachant que l'élément de fixation (6.1) comporte une première section de clipsage (6.1bi) et une deuxième section de clipsage (6.1bii) orientée de façon orthogonale à celle-ci de telle manière que l'élément de fixation (6.1) peut être monté dans une zone de coin du cadre de serrage (1) tant sur un premier tirant de cadre (2) que sur un deuxième tirant de cadre (3).

9. Dispositif de protection selon la revendication 8, sachant que la première section de clipsage (6.1bi) est reliée par le biais d'une charnière à film (8) à la deuxième section de clipsage (6.1bii).

10. Dispositif de protection selon l'une quelconque des revendications précédentes, sachant que les tirants de cadre (2. 3) comportent respectivement au moins un listeau profilé extérieur (2.2, 3.2) et au moins un listeau profilé intérieur (2.1, 3.1) enfilé dans le(s) listeau(x) profilé(s) extérieur(s) (2.2, 3.2) de façon télescopique à une profondeur d'insertion.

11. Dispositif de protection selon la revendication 10, sachant que la structure de serrage (7) comprend un listeau profilé d'adaptateur (9), qui est monté sur le listeau profilé intérieur (2.1, 3.1), sachant qu'un profil du listeau profilé d'adaptateur (9) constitue un profil de serrage continu en commun avec un profil constitué en une pièce sur le listeau profilé d'adaptateur (2.2, 3.2).
